# EUROPÄISCHE PATENTSCHRIFT

(11) **EP 1 085 596 B1**
(45) Veröffentlichungstag und Bekanntmachung des Hinweises auf die Patenterteilung: **19.11.2003**
(21) Anmeldenummer: 99250318.5
(22) Anmeldetag: 10.09.1999
(51) Int. Cl.: H01Q 3/04, H01Q 21/06

(54) **Drehbares Vorhangantennensystem**
Rotatable curtain antenna system
Système d'antenne rideau rotatif

(43) Veröffentlichungstag der Anmeldung: 21.03.2001
(73) Patentinhaber: Bruger, Peter, Dr.-Ing., 14167 Berlin (DE)
(72) Erfinder: Bruger, Peter, Dr.-Ing., 14167 Berlin (DE)

(56) Entgegenhaltungen:
- EP-B- 0 613 208
- DE-A- 3 241 057
- US-A- 5 270 725
- US-A- 5 570 101

## Beschreibung

Die Erfindung bezieht sich auf drehbare Vorhangantennensysteme gemäß Oberbegriff von Anspruch 1, die vorzugsweise zur Ausstrahlung hoher Sendeleistungen im Kurzwellenbereich eingesetzt werden. Die für die Hochfrequenzfunktion des gerichteten Ausstrahlens der zugeführten Sendeleistung wirksamen Teile eines derartigen Systems sind in zueinander parallelen vertikalen Ebenen angeordnete Antennenvorhänge, nämlich mindestens ein Dipolvorhang und mindestens ein Reflektorvorhang, die vorwiegend aus Drähten oder Seilen bestehen.

Die in den letzten Jahren gebräuchliche Form des Tragwerks ist ein um seine Längsachse drehbarer zentraler Turm, der in seinem oberen und in seinem unteren Teil mit je zwei gegenüberstehenden, am Turmschaft abgespannten Auslegern versehen ist, die zum Tragen der Antennenvorhänge dienen.

Die Ausleger der bekannten drehbaren Vorhangantennensysteme sind räumliche Fachwerkträger mit rechteckigem Querschnitt, die mit Querarmen versehen sind, an denen die Antennenvorhänge aufgehängt oder befestigt werden, und die so am Turmschaft angebracht sind, daß ihre Achsen in derselben vertikalen Ebene liegen wie die Achse des Turmschafts. Man hat drehbare Vorhangantennensysteme so ausgeführt, dass die Antennenvorhänge in gleicher Weise am Tragwerk aufgehängt werden wie die zwischen zwei Türmen aufgespannten Vorhänge feststehender Antennen. Jeder Vorhang ist mit einem Dachseil und zwei Randseilen versehen; von den beiden oberen Ecken des Vorhangs laufen Spannseile über an den oberen Auslegern und im Turmschaft angebrachte Rollen zu im Turmschaft angeordneten Gegengewichten, die den Vorhang dadurch spannen, dass sie definierte Zugkräfte im Dachseil und den Randseilen erzeugen, die ihrerseits definierte Kräfte auf die senkrechten und die waagerechten Vorhangseile ausüben. Die unteren Befestigungspunkte der Vorhänge, die bei feststehenden Antennen mit Ankerpunkten am Erdboden verbunden sind, werden beim drehbaren Vorhangantennensystem an den beiden unteren Auslegern befestigt. Ein solches drehbares Vorhangantennensystem ist aus DE-A1-3 241 057 und der Druckschrift No. D LB 1182 88E, "The Rotatable Curtain Antenna" der Firma Asea Brown Boveri AG, Mannheim, bekannt.

Aus US-A-5 270 725 ist eine drehbare Kurzwellenantenne mit Seil-Dipolen bekannt, die teilweise in Form von Vorhängen angeordnet sind, die jedoch keine Dachseile aufweisen. Ein horizontales Tragseil des äußeren Endes eines horizontalen Dipols der obersten Dipolzeile wird über eine erste am Tragwerk befestigte Rolle nach unten umgelenkt, dient in seinem darunter befindlichen Teil als Randseil, das horizontale Dipole trägt und spannt, und das dadurch eine definierte Seilkraft erhält, dass es nahe seines unteren Endes über eine zweite am Tragwerk befestigte Rolle läuft, unterhalb der ein frei hängendes Gewicht am Seil befestigt ist. Die untersten Dipole werden auf jeder Seite von einem weiteren horizontalen Tragseil gespannt, das über eine am Tragwerk befestigte Rolle läuft und mit einem Gewicht versehen ist. Im übrigen werden die Dipole und Speiseleitungen an einer Vielzahl von Auslegern und Tragarmen des Tragwerks befestigt. Die Ausleger sind mit einem Gelenk am zentralen Turm befestigt, so dass sie sich in einer zu den Dipolebenen parallelen vertikalen Ebene drehen können, und sind direkt oder mittelbar zum Turm abgespannt. Sie sind auf den Zeichnungen wie aus einem Rohr bestehende Träger dargestellt.

Aus US-A-5 570 101 ist eine drehbare Antenne mit Antennenvorhängen ohne Dachseile bekannt, die von drei Paaren horizontaler, an einem drehbaren Turm befestigter Ausleger getragen werden. Die Vorhänge sind mit Randseilen versehen. Diese und die vertikalen Vorhangseile sind mit den Auslegern verbunden. Wie diese Verbindungen ausgeführt sind und wie die Seilkräfte erzeugt werden, wird nicht angegeben.

Eine verbesserte Funktion hinsichtlich der Auslenkung der Antennenvorhänge durch die Einwirkung von Wind wird erhalten, wenn die Vorhänge zusätzlich entlang ihrer Mitte am drehbaren Turmschaft befestigt sind, wie es beispielsweise aus EP 0 613 208 B1 bekannt ist.

Diese bekannten Vorhangantennensysteme weisen die Nachteile auf, dass das Spannsystem der Antennenvorhänge mit über Rollen laufenden Seilen und an ihnen befestigten Gegengewichten einen erheblichen Herstellaufwand erfordert und dass zur Anordnung der Seile, Rollen und Gegengewichte viel Platz im Turmschaft benötigt wird.

Es stellt sich die Aufgabe, das Tragsystem der Antennenvorhänge entscheidend zu vereinfachen. Diese Aufgabe wird durch die im Kennzeichen des Patentanspruchs 1 gegebene Lehre gelöst.

Durch die erfindungsgemäße Verbindung des Dachseils und des Randseils an einer oberen Ecke eines Antennenvorhangs mittels einer Seilumlenkung werden als Kraft, die das Randseil spannt, die Seilkraft des Dachseils und umgekehrt als Kraft, die das Dachseil spannt, die Seilkraft des Randseils verwendet. Auf diese Weise wird das Verhältnis der Größen der Kräfte im Dachseil und im Randseil zueinander bestimmt, d. h. die beiden Kräfte sind bis auf einen gemeinsamen Faktor bestimmt. Dieser Faktor, und damit die vollständige Bestimmung der Kräfte, wird durch Kräfte festgelegt, die an den unteren Befestigungspunkten des Antennenvorhangs, die mit den unteren Auslegern verbunden sind, vorhanden sind. Die Kennzeichen der abhängigen Patentansprüche 4 bis 7 geben Lehren bezüglich vorteilhafter Ausführung und Anordnung der unteren Ausleger derart, dass auch bei großer Verformung des Antennensystems infolge von Windeinwirkung sich Kräfte von bestimmter Größe ergeben, wobei die Kräfte hauptsächlich vom Gewicht der unteren Ausleger hervorgerufen werden.

Ein erfindungsgemäßes drehbares Vorhangantennensystem weist den Vorteil auf, dass das ganze bisher erforderliche Gegengewichtssystem entfällt.

Im Folgenden wird die Erfindung anhand eines Beispiels und mit Bezug auf die beiliegenden Zeichnungen näher erläutert.
Fig. 1 zeigt ein erfindungsgemäßes drehbares Vorhangantennensystem in einer Ansicht orthogonal zu den Vorhangebenen, wobei außer dem Tragwerk nur einer von drei Antennenvorhängen, nämlich der langwelligere Dipolvorhang dargestellt ist.
Fig. 2 zeigt dieses Antennensystem in der zu Fig. 1 entgegengesetzten Ansicht, wobei das Tragwerk, der kurzwelligere Dipolvorhang und der Reflektorvorhang dargestellt sind.
Fig. 3 zeigt die Seitenansicht dieses Antennensystems und
Fig. 4 die Draufsicht auf einen horizontalen Schnitt durch dieses Antennensystem in einer Höhe unterhalb der Dachseile.

Die Figuren 5 bis 7 zeigen drei erfindungsgemäße Ausführungen der Seilumlenkung.

Das in Fig. 1 bis Fig. 4 gezeigte drehbare Vorhangantennensystem besteht aus einem um seine Längsachse drehbaren zentralen Turm. An dem Turmschaft 1 dieses Turmes sind zwei einander gegenüberstehende untere Ausleger 4 mit Gelenken 5 angebracht, die Rotationsbewegungen der Ausleger in einer vertikalen Ebene zulassen. Nahe seiner Spitze sind am Turmschaft 1 zwei einander gegenüberstehende obere Ausleger 6 mit Hilfe von Seilen oder Zugstäben 7 befestigt. Der Turmschaft 1 ist auf dem fest im Boden verankerten Turmfuß 3 über eine Drehverbindung 2 gelagert. Im dargestellten Ausführungsbeispiel beträgt die Spannweite des Tragwerks zwischen den Enden der Ausleger 4 etwa 90 m und die Höhe der Turmspitze über dem Erdboden ebenfalls etwa 90 m. Der Turmschaft ist zumindest im unteren Teil zylindrisch und hat einen Durchmesser von etwa 4 m.

Dieses Antennensystem ist mit einem Dipolvorhang 10 für die 6- bis 11-MHz-Rundfunkbänder, einem Dipolvorhang 12 für die 9- bis 17-MHz-Rundfunkbänder und mit einem dazwischen angeordneten Reflektorvorhang 11 ausgerüstet, der für beide Dipolvorhänge wirksam ist. Aus Gründen einer übersichtlichen Darstellung sind die beiden Vorhänge 11 und 12 in Fig. 1, der Vorhang 10 in Fig. 2 weggelassen worden. Im gezeigten Beispiel bestehen die Dipolvorhänge 10, 12 aus je 8 Ganzwellendipolen, die in jedem Vorhang in vier Dipolzeilen 13 und in zwei senkrechten Spalten angeordnet sind. Die vier Dipole jeder Spalte werden durch ein Leitungssystem gespeist, das aus vertikalen oder nahezu vertikalen Leitungs- und Halteseilen 15 besteht. Einzelheiten der Dipole und der Leitungssysteme sind nicht dargestellt, weil sie für das Verständnis der Erfindung ohne Bedeutung sind. Der Reflektorvorhang 11 besteht aus horizontalen Drähten 14 (in Fig. 2 teilweise nicht in ihrer ganzen Länge dargestellt) und aus, im dargestellten Beispiel, vier vertikalen Halteseilen 15, die zum Tragen der horizontalen Drähte dienen.

Weiterhin ist jeder Antennenvorhang 10, 11, 12 mit zwei Randseilen 16 und einem Dachseil 17 versehen. Die Randseile 16 dienen zum Tragen und Spannen der horizontalen Vorhangseile, d. h. der Dipolzeilen 13 oder Reflektordrähte 14. Die Dachseile 17 dienen zum Tragen und Spannen der senkrechten oder nahezu senkrechten Vorhangseile 15.

Die Seitenansicht Fig. 3 und die Draufsicht Fig. 4 zeigen, dass sich die drei Antennenvorhänge 10, 11, 12 in zueinander parallelen vertikalen Ebenen befinden. Jeder Dipolvorhang 10, 12 hat einen Abstand von etwa einem Viertel seiner mittleren Wellenlänge vom Reflektorvorhang 11. Der langwelligere und daher größere Dipolvorhang 10 ist auf einer Seite des Turmschafts 1 angeordnet, der Reflektorvorhang 11 und der kleinere Dipolvorhang 12 befinden sich auf seiner anderen Seite. In der zu den Vorhangebenen orthogonalen Mittelebene des Vorhangantennensystems ist der Turmschaft mit Tragarmen 8 versehen, an denen die Dachseile aller Antennenvorhänge, die Dipolzeilen 13 der Dipolvorhänge 10, 12 und eine vertikale Tragschiene 9 befestigt sind, an der die horizontalen Reflektordrähte 14 angeschlossen sind.

Die oberen Ausleger 6, von denen Fig. 1 bis Fig. 3 der Einfachheit halber nur die Umrisse zeigen, sind in bekannter Weise als räumliche Fachwerkträger mit rechteckigem Querschnitt ausgeführt, die an ihren Enden mit je einem Querarm versehen sind. An jeder der beiden oberen Ecken jedes Antennenvorhangs 10, 11, 12 sind das jeweilige Randseil 16 und Dachseil 17 durch eine Seilumlenkung 19 miteinander und mit dem Querarm des zugehörigen oberen Auslegers 6 verbunden. Auf den Zeichnungen Fig. 1 bis Fig. 3 sind die Seilumlenkungen 19, wegen ihrer Kleinheit bei maßstabsgerechter Zeichnung, nur andeutungsweise dargestellt. Sie werden genauer in Fig. 7 gezeigt. Ein Winkelhebel 25 ist drehbar auf der Achse 20 gelagert, die, wie nur schematisch gezeigt wird, am oberen Ausleger 6 befestigt ist. An einem Arm 26 des Winkelhebels 25 ist das Randseil 16, an dem anderen Arm 27 das Dachseil 17 angeschlossen. In den verschiedenen Gleichgewichtszuständen des Vorhangantennensystems, die bei verschiedenen Windeinwirkungen und dementsprechenden Verschiebungen der Seile auftreten, nimmt der Winkelhebel unterschiedliche Stellungen ein. In der gezeigten mittleren Stellung ist der eine Arm 26 ungefähr orthogonal zum Randseil 16 und der andere Arm 27 ungefähr orthogonal zum Dachseil 17. Relativ zu dieser Stellung sind Drehungen des Winkelhebels 25 um maximal ±90° möglich. Die Hebelarme 26, 27 sind so lang, nämlich mit Längen L1, L2 von 35 bis 70 cm ausgeführt, dass bei Windgeschwindigkeiten bis 150 km/h maximal Drehungen von ±60° auftreten. Da sich die Richtungen des Randseils 16 und des Dachseils 17 in Abhängigkeit von den Windeinwirkungen nur wenig verändern, sind in allen Stellungen des Winkelhebels 25 die Seilkräfte F1 und F2 der Seile 16 und 17 ungefähr umgekehrt proportional zu den Längen L1 und L2 der Hebelarme 26 und 27, d. h. F1/F2 ≈ L2/L1. Die Hebelarmlängen L1, L2 bestimmen also die relative Größe der Kräfte im Randseil und Dachseil und dadurch die relative Größe der Seilzüge in den horizontalen und den vertikalen Vorhangseilen. Dem Fachmann ist es geläufig, dass die Verformungen der Seile eines Antennenvorhangs infolge von Windeinwirkung von der Größe der Kräfte F2, F1 im Dachseil und in den Randseilen abhängen und dass sich mit bestimmtem Verhältnis F1/F2 dieser Kräfte eine besonders gute Funktion ergibt, insbesondere bei einem Dipolvorhang hinsichtlich des Einhaltens ausreichender Abstände zwischen Seilen mit unterschiedlichen Hochfrequenzspannungen. Die Hebelarmlängen L1, L2 werden daher so ausgeführt, dass L2/L1 = F1/F2 ist, wobei das Seilkraftverhältnis F1/F2 eine gute Funktion des Antennenvorhangs ergibt.

Zwei alternative erfindungsgemäße Ausführungen der Seilumlenkung 19 sind in Fig. 5 und Fig. 6 dargestellt. Die in Fig. 6 gezeigte Seilumlenkung besteht aus zwei auf der am oberen Ausleger 6 befestigten Achse 20 drehbar gelagerten, fest miteinander verbundenen Rollen 23, 24, an deren einer das zugehörige Randseil 16 und an deren anderer das zugehörige Dachseil 17 befestigt ist. Beide Seile umschlingen ihre jeweilige Rolle in entgegengesetzten Richtungen und mit gewissen Seillängen, die mindestens so groß ausgeführt sind wie die Seillängen, die bei extremalen Verschiebungen der Seile infolge von Verformungen des Antennensystems von der jeweiligen Rolle ablaufen. Die Seilkräfte F1, F2 in den beiden an den Rollen 23, 24 befestigten Seilen 16, 17 sind umgekehrt proportional zu den wirksamen Radien R1, R2 der beiden Rollen, d. h. F1/F2 = R2/R1. Die wirksamen Rollenradien R1, R2 werden, gleichartig wie oben für die Armlängen des Winkelhebels 25 angegeben, so ausgeführt, dass R2/R1 = F1/F2 ist, wobei das Seilkraftverhältnis F1/F2 eine gute Funktion des Antennenvorhangs ergibt.

Die in Fig. 5 gezeigte Seilumlenkung 19 besteht aus einer auf der am oberen Ausleger 6 befestigten Achse 20 drehbar gelagerten Rolle 21, über die ein ununterbrochenes Seil 22 läuft, das nach einer Seite als Randseil 16 und nach der anderen Seite als Dachseil 17 fortgesetzt ist. Für die Lehre der Erfindung ist es ohne Bedeutung, ob die aneinander anschließenden Seile 16, 22 und/oder 17, 22 als ein durchgehendes Seil ausgeführt oder ob die Seile mit bekannten Seilverbindungen verbunden sind, sofern eventuelle Verbindungsstellen so weit von der Rolle 21 entfernt sind, dass die extremalen Verschiebungen der Seile infolge von Verformungen des Antennensystems nicht behindert werden. Diese Ausführung der Seilumlenkung 19 ist anwendbar, wenn im zugehörigen Randseil 16 und Dachseil 17 gleiche Kräfte F vorhanden sein sollen.

Jede der in Fig. 5 bis Fig. 7 gezeigten Ausführungen der Seilumlenkung 19 weist bestimmte Vorteile auf. Die Seilumlenkung gemäß Fig. 5 lässt auf einfache Weise sehr große Seilverschiebungen zu. Auch die Seilumlenkung gemäß Fig. 6 kann für große Seilverschiebungen ausgeführt werden, indem vorgesehen wird, dass die Seile 16, 17 die Rollen 23, 24 um mehr als 360°, d. h. mehr als eine Seilwindung umschlingen. Die Seilumlenkung mit Winkelhebel gemäß Fig. 7 lässt sich besonders einfach herstellen und ermöglicht eine einfache Montage des Antennenvorhangs. Wie bereits erläutert, haben beide Alternativen gemäß Fig. 6 und Fig. 7 den Vorteil, dass sie für ungleiche Kräfte F1, F2 in den angeschlossenen Seilen 16, 17 ausgeführt werden können.

Die unteren Ausleger 4 sind in Fig. 1 bis Fig. 4 gezeigt. In der Draufsicht Fig. 4 wurde das Antennensystem so geschnitten, dass der Blick auf die unteren Ausleger nicht durch die oberen Ausleger 6 verdeckt wird. Die unteren Ausleger 4 sind in etwa 6 m Höhe horizontal angeordnet. Mit Gelenken 5, die eine Drehung in einer zu den Vorhängen parallelen Ebene zulassen, sind sie am drehbaren Turmschaft 1 befestigt. Sie bestehen aus ebenen Fachwerken mit je zwei Eckstielen 29, die voneinander 3,40 m Achsabstand haben, und Diagonalen 31. Damit die unteren Befestigungspunkte 18 der vertikalen oder nahezu vertikalen Vorhangseile 15 und der Randseile 16 angeschlossen werden können, sind die unteren Ausleger mit Querstäben 30 versehen. Die Eckstiele 29 sind als Stahlrohre mit etwa 500 mm Durchmesser und 6 mm Wandstärke ausgeführt. Es kann sich bei den Eckstielen 29 auch um räumliche mehrteilige Gitterstäbe mit drei oder vier Gurten handeln, wodurch in vorteilhafter Weise die Windlast vermindert wird. Die übrigen Stäbe der unteren Ausleger 4, d. h. die Querarme 30 und die Diagonalen 31, sind als Stahlrohre ausgeführt, wobei die Querarme 30 einen Durchmesser von 273 mm und die Diagonalen 31 einen Durchmesser von 140 mm haben. Es können statt der Stahlrohre auch andere Metallprofile verwendet sein. Die Stäbe 30, 31 sind gelenkig an die Eckstiele 29 angeschlossen, so dass diese nicht mit Torsionsmomenten erheblicher Größe beansprucht werden. Die gelenkigen Verbindungen sind als Schraubverbindungen mit Verwendung von Laschen in üblicher, dem Fachmann geläufiger Weise ausgeführt; sie sind auf den Zeichnungen nicht dargestellt. Die unteren Befestigungspunkte 28 der vertikalen Halteseile 15 des Reflektorvorhangs 11 befinden sich so nahe an Eckstielen 29, dass sie, ohne Verwendung von Querarmen, über kleine Konsolen (in den Zeichnungen nicht genau dargestellt) direkt mit je einem Eckstiel 29 unnachgiebig verbunden sind, ohne dass erhebliche Torsionsmomente entstehen. Die unteren Befestigungspunkte 18 der Randseile 16 des kurzwelligeren Dipolvorhangs 12 sind, wie in den Figuren 2 und 3 angedeutet, mit Querarmen 30 mittels bekannter nachgiebiger Spannvorrichtungen 32 verbunden, die aus je einem Seil bestehen, das über eine am Querarm 30 gelagerte Rolle läuft und durch ein Spanngewicht gespannt ist. Die übrigen unteren Befestigungspunkte 18 von Randseilen 16 und von vertikalen oder nahezu vertikalen Leitungs- und Halteseilen 15 sind mittels üblicher Seilverbindungsmittel (Kauschen, Seilklemmen, Schäkel, Augen usw.) unnachgiebig an Querarmen 30 befestigt.

Wie Fig. 3 und Fig. 4 zeigen, sind die unteren Ausleger 4 nicht so angeordnet, dass ihre Achse die Achse des Turmschafts 1 schneidet, sondern um 0,85 m in Richtung zu den Antennenvorhängen 11 und 12 verschoben. Durch die um ein bestimmtes Maß verschobene Anordnung wird erreicht, daß sich, auch bei starker Auslenkung des Antennensystems infolge der Einwirkung von Wind, in den Antennenvorhängen 10, 11 diejenigen Kräfte als Wirkung der Gewichtskräfte der unteren Ausleger 4 einstellen, die eine ungefähr parallele Auslenkung der Vorhänge 10, 11 zur Folge haben. Nachstehend wird dies kurz erläutert. Die Kräfte in den an einem unteren Ausleger 4 befestigten Vorhangseilen sind dadurch bestimmt, dass diese Seile die Gewichtskraft des Auslegers, mit Ausnahme der am Gelenk 5 übertragenen Kraft, tragen. Es wirken nahezu keine äußeren Momente auf den Ausleger. Denn am Gelenk 5 kann nur ein sehr kleines Torsionsmoment vorhanden sein, da der Ausleger sich dadurch als torsionsweicher Träger verhält, dass die beiden Eckstiele 29 sich weitgehend unabhängig voneinander in vertikalen Ebenen durch Biegung verformen oder um das Gelenk 5 drehen können. Daher wird für den Ausleger die Gleichgewichtsbedingung "Summe der Momente = 0" im Wesentlichen von den Momenten erfüllt, welche die an den unteren Befestigungspunkten 18, 28 der Seile 15, 16 der Vorhänge 10, 11, 12 wirkenden Vertikalkräfte durch Multiplikation mit ihren Hebelarmen bezüglich der Auslegerachse erzeugen. Bei Berücksichtigung des Gewichts der Ausleger und auch der Wirkung der Seilumlenkungen 19 bestimmt auf diese Weise die Lage der Achse oder des Schwerpunkts der unteren Ausleger 4 die Größe der Seilkräfte in den Seilen 15, 16 zweier Vorhänge 10, 11, zwischen denen der Schwerpunkt liegt, vorausgesetzt dass die Seilkräfte in dem weiteren Vorhang 12 auf andere Weise bestimmt sind. Durch die beiden Spannvorrichtungen 32 mit Spanngewichten von 5000 N wird der Kraftzustand des Vorhangs 12 in einfacher Weise bestimmt. Infolge der torsionsweichen Ausführung der unteren Ausleger 4 bleiben die für die Auslenkung der Vorhänge 10, 11 maßgeblichen Seilkräfte in den Randund Dachseilen 16, 17 bis zu hohen Windgeschwindigkeiten aus beliebigen Richtungen, bei denen starke Verformungen des Antennensystems auftreten, nahezu unverändert. Beispielsweise werden bei Wind, der mit 150 km/h orthogonal zu den Vorhängen 10, 11, 12 bläst, die Vorhänge um 5 m ausgelenkt und die unteren Ausleger 4 derart verformt, dass die unteren Befestigungspunkte 18 der Randseile 16 des Reflektorvorhangs 11 eine um 1 m größere Höhe, die unteren Befestigungspunkte 18 der Randseile 16 des Dipolvorhangs 10 jedoch eine um 2 m größere Höhe als bei Windstille einnehmen. Trotz der großen Verformung ändern sich die Kräfte in, z. B., den Randseilen 16 der Vorhänge 10, 11, 12 nur um etwa 5 % gegenüber dem Zustand ohne Wind. Bei richtiger Bestimmung sowohl der Verschiebung der Achsen oder Schwerpunkte der unteren Ausleger 4 als auch des Spanngewichts der Spannvorrichtungen 32 ergeben sich daher nahezu parallele Auslenkungen der Vorhänge 10, 11, 12 mit der Folge, dass die Hochfrequenzeigenschaften der Antennen nahezu unverändert bleiben. Die richtige Bestimmung der beiden genannten Größen kann mit dem dem Fachmann geläufigen Verfahren durchgeführt werden, dass Berechnungen des Kraft- und Verformungszustands des Antennensystems mit mehreren verschiedenen Werten der Größen ausgeführt und die Ergebnisse interpoliert werden.

Die unteren Ausleger können auch bei ungefähr gleicher Funktion als Träger mit hoher Torsionssteifigkeit, wie bisher üblich, ausgeführt werden, die mit je einem Torsionsgelenk am oder in der Nähe vom Turmschaft 1 versehen sind, das eine Drehung des Auslegers um seine Längsachse ermöglicht.

Ein gemäß der Lehre mindestens eines der Patentansprüche 1 bis 3 ausgeführtes Vorhangantennensystem ist auch funktionsfähig, wenn die unteren Ausleger in vorbekannter Weise, d. h. mit hoher Torsionssteifigkeit und ohne seitliche Verschiebung ausgeführt sind. Die Funktionsfähigkeit ist jedoch auf relativ geringe Verformungen der Antennenvorhänge 10, 11, 12, also relativ niedrige Windgeschwindigkeiten beschränkt.

Die Lehre der Erfindung ist, für den Fachmann erkennbar, nicht auf das gezeigte Ausführungsbeispiel beschränkt. U. a. können die Dipolvorhänge mit anderen Anzahlen von Dipolzeilen und Spalten, mit Halbwellendipolen statt Ganzwellendipolen oder für andere Frequenzbereiche ausgeführt sein; auch andere Anzahlen von Vorhängen können vorgesehen sein. Auch kann das Tragwerk im Rahmen der Lehre der Erfindung, für den Fachmann erkennbar, in verschiedener Hinsicht anders, als im Ausführungsbeispiel beschrieben, ausgeführt sein. U. a. kann der Turmschaft ohne Tragarme 8 und Tragschiene 9 ausgeführt sein, so dass die Dipolzeilen, die horizontalen Reflektordrähte und insbesondere auch die Dachseile 17 durchgehend ausgeführt sind; in diesem Fall muss eine Seilumlenkung 19 nur an je einer oberen Ecke der Antennenvorhänge 10, 11, 12 vorgesehen werden, während an der anderen Ecke Rand- und Dachseil 16, 17 in bekannter Weise direkt oder mittels eines Knotenblechs mit dem Ausleger 6 verbunden sind.

## Patentansprüche

1. Drehbares Vorhangantennensystem, vorzugsweise zur Ausstrahlung hoher Sendeleistung im Kurzwellenbereich, mit mindestens zwei Antennenvorhängen (10, 11, 12), mit einem um seine Längsachse drehbaren, zentralen Turmschaft (1), der in seinem unteren und in seinem oberen Teil mit je zwei gegenüberstehenden Auslegern (4, 6) versehen ist, von denen die oberen im wesentlichen fest mit dem Turmschaft verbunden sind, während die unteren Ausleger mit ihrem inneren Ende gelenkig am Turmschaft befestigt sind, wobei die Ausleger mit Tragmitteln zum Aufspannen der Antennenvorhänge ausgerüstet sind und jeder der Antennenvorhänge versehen ist mit zwei zum Tragen und Spannen von horizontalen Vorhangseilen dienenden Randseilen (16), deren untere Abspannpunkte mit je einem an einem unteren Ausleger befindlichen Tragmittel verbunden sind und deren obere Enden mit je einem an einem oberen Ausleger befindlichen Tragmittel verbunden sind, und mit einem zum Tragen und Spannen von vertikalen oder nahezu vertikalen Vorhangseilen dienenden Dachseil (17), dessen Enden mit je einem an einem oberen Ausleger befindlichen Tragmittel verbunden sind, wobei mindestens ein Randseil (16) mindestens eines Antennenvorhangs (10, 11, 12) und das zugehörige Dachseil (17) durch eine Seilumlenkung (19) mit am zugehörigen oberen Ausleger (6) befestigter Achse (20) miteinander und mit dem oberen Ausleger (6) verbunden sind,
**dadurch gekennzeichnet, dass** die Seilumlenkung (19) aus zwei fest miteinander verbundenen auf einer am oberen Ausleger (6) befestigten Achse (20) drehbar gelagerten Rollen (23, 24) besteht, an deren einer das Randseil (16) und an deren anderer das Dachseil (17) des zugehörigen Antennenvorhangs befestigt ist, wobei beide Seile ihre jeweilige Rolle in entgegengesetzten Richtungen und mit mindestens den Seillängen umschlingen, die bei extremalen Auslenkungen des zugehörigen Antennenvorhangs von der jeweiligen Rolle ablaufen, und wobei die wirksamen Radien R1 und R2 der beiden Rollen (23, 24) umgekehrt proportional zu Seilkräften F1 und F2 in den beiden an diesen Rollen befestigten Seilen (16, 17) sind, deren Verhältnis F1/F2 eine gute Funktion des Antennenvorhangs bei Auslenkung durch Wind ergibt.

2. Drehbares Vorhangantennensystem nach Anspruch 1, **dadurch gekennzeichnet, dass** die Seilumlenkung (19) aus einer auf der Achse (20) drehbar gelagerten Rolle (21) besteht, über die ein ununterbrochenes Seil (22) läuft, das nach einer Seite als Randseil (16) und nach der anderen Seite als Dachseil (17) fortgesetzt ist.

3. Drehbares Vorhangantennensystem nach Anspruch 1, **dadurch gekennzeichnet, dass** die Seilumlenkung (19) aus einem auf der Achse (20) drehbar gelagerten zweiarmigen Winkelhebel (25) besteht, an dessen einem Arm (26) das Randseil (16) und an dessen anderem Arm (27) das Dachseil (17) des zugehörigen Antennenvorhangs angeschlossen ist, wobei in mittlerer Stellung des Winkelhebels (25) der eine Arm (26) ungefähr orthogonal zum angeschlossenen Randseil und der andere Arm (27) ungefähr orthogonal zum angeschlossenen Dachseil ist und wobei die Längen (L1, L2) der beiden Hebelarme (26, 27) umgekehrt proportional zu Seilkräften F1, F2 in den jeweils angeschlossenen Seilen (16, 17) sind, deren Verhältnis F1/F2 eine gute Funktion des Antennenvorhangs bei Auslenkung durch Wind ergibt.

4. Drehbares Vorhangantennensystem nach mindestens einem der Ansprüche 1 bis 3, **dadurch gekennzeichnet, dass** die unteren Ausleger (4) mit je einem Torsionsgelenk am oder in der Nähe vom Turmschaft (1) versehen sind, das eine Drehung des Auslegers um seine Längsachse ermöglicht.

5. Drehbares Vorhangantennensystem nach einem der Ansprüche 1-3, **dadurch gekennzeichnet, dass** die unteren Ausleger (4) als im wesentlichen horizontal angeordnete, ebene Fachwerke ausgeführt sind, die mit Querstäben (30) versehen sind, die zur Aufnahme von Tragmitteln für untere Befestigungspunkte (18) der Antennenvorhänge (10, 11, 12) dienen.

6. Drehbares Vorhangantennensystem nach Anspruch 5, **dadurch gekennzeichnet, dass** die Eckstiele (29) der ebenen Fachwerke der unteren Ausleger (4) als räumliche mehrteilige Gitterstäbe mit drei oder vier Gurten ausgeführt sind und dass die übrigen Stäbe (30, 31) der unteren Ausleger (4) gelenkig an die Eckstiele (29) angeschlossen sind, so dass diese hauptsächlich auf Biegung, nicht auf Torsion beansprucht werden.

7. Drehbares Vorhangantennensystem nach mindestens einem der Ansprüche 4 bis 6, **dadurch gekennzeichnet, dass** die unteren Ausleger (4) allein dadurch getragen werden, dass jeder von ihnen mittels Tragmitteln an den unteren Befestigungspunkten (18, 28) der Randseile (16) und der vertikalen oder nahezu vertikalen Vorhangseile (15) befestigt ist.

8. Drehbares Vorhangantennensystem nach Anspruch 7, **dadurch gekennzeichnet, dass** alle unteren Befestigungspunkte (18, 28) zweier Antennenvorhänge (10, 11) unnachgiebig an den unteren Auslegern (4) befestigt sind, dass die unteren Befestigungspunkte (18) der Randseile (16) der eventuell vorhandenen weiteren Antennenvorhänge (12) mittels nachgiebiger Spannvorrichtungen (32) mit den unteren Auslegern (4) verbunden sind, dass die unteren Befestigungspunkte (18) der vertikalen oder nahezu vertikalen Seile (15) der eventuell vorhandenen weiteren Antennenvorhänge (12) unnachgiebig an den unteren Auslegern (4) befestigt sind und dass die unteren Ausleger (4) die jenige Lage ihres Schwerpunkts aufweisen, die solche Seilkräfte in den an den unteren Befestigungspunkten (18, 28) angeschlossenen Vorhangseilen (15, 16) bewirkt, dass die Antennenvorhänge (10, 11, 12) bei der Einwirkung von Wind ungefähr parallel ausgelenkt werden.

## Claims

1. Rotatable curtain antenna system, preferably for radiation of high transmission power in the short-wave range, with at least two antenna curtains (10, 11, 12), with a central tower shaft (1) rotatable around its longitudinal axis which is provided in its lower and in its upper part in each instance with two opposite cantilever arms (4, 6), the upper ones substantially being firmly fixed to the tower shaft while the lower cantilever arms are, at their respective inner end, hinge-mounted to the tower shaft, the cantilever arms being equipped with support means for fastening the antenna curtains, and each of the antenna curtains being provided with two side catenaries (16) serving for supporting and tensioning horizontal curtain ropes; these side catenaries having lower ends which are connected each to a support means at a lower cantilever arm and upper ends which are connected each to a support means at an upper cantilever arm, and with a top catenary (17) serving for supporting and tensioning vertical or almost vertical curtain ropes, the ends of this top catenary being connected each to a support means at an upper cantilever arm, at least one side catenary (16) of at least one antenna curtain (10, 11, 12) and the corresponding top catenary (17) being connected together and to the corresponding upper cantilever arm by means of a rope deflection device (19) whose axis (20) is fastened to said upper cantilever, **characterised** thereby that the rope deflection device (19) consists of two pulleys (23, 24) which are firmly connected together and are rotatably mounted on an axle (20) fastened to the upper cantilever arm (6), that the side catenary (16) is fastened to one and the top catenary (17) to the other of said pulleys, that both these catenaries are wound around their respective pulleys in opposite senses and with at least those rope lengths which wind off the respective pulley in case of extremal deflections of the associated antenna curtain, and that the effective radii R1 and R2 of both pulleys (23, 24) are inversely proportional to rope forces F1 and F2 in the catenaries (16, 17), respectively, fastened to said pulleys, such that the ratio F1/F2 results in good functioning of the antenna curtain when deflected by wind.

2. Rotatable curtain antenna system according to claim 1, **characterised** thereby that the rope deflection device (19) consists of a pulley (21), which is rotatably mounted on the axle (20), over which runs a non-interrupted rope (22) being continued to one side as side catenary (16) and to the other side as top catenary (17).

3. Rotatable curtain antenna system according to claim 1, **characterised** thereby that the rope deflection device (19) consists of a two-armed angular lever (25) rotatably mounted on the axle (20), to one arm (26) of which the side catenary (16) and to the other arm (27) of which the top catenary (17) of the corresponding antenna curtain are connected, such that in middle position of the angular lever (25) one arm (26) is approximately orthogonal to the connected side catenary and the other arm (27) is approximately orthogonal to_the connected top catenary and that the lengths (L1, L2) of both lever arms (26, 27) are inversely proportional to rope forces F1 and F2 in the connected catenaries (16, 17), respectively, such that the ratio F1/F2 results in good functioning of the antenna curtain when deflected by wind.

4. Rotatable curtain antenna system according to at least one of claims 1 to 3, **characterised** thereby that the lower cantilever arms (4) are provided at or near the tower shaft (1) each with a swivel joint which enables rotation of the cantilever around its longitudinal axis.

5. Rotatable curtain antenna system according to one of claims 1 to 3, **characterised** thereby that the lower cantilever arms (4) are constructed as substantially horizontal, plane lattice structures which are provided with transverse bars (30) serving to carry support means for lower fastening points (18) of the antenna curtains (10, 11, 12).

6. Rotatable curtain antenna system according to claim 5, **characterised** thereby that the legs (29) of the plane lattice structures of the lower cantilever arms (4) are constructed as spatial lattice structures with three or four legs, and that the remaining bars (30, 31) of the lower cantilever arms (4) are connected flexibly to the legs (29), so that these are stressed mainly by bending, not by torsion.

7. Rotatable curtain antenna system according to at least one of claims 4 to 6, **characterised** thereby that the lower cantilever arms (4) are each supported only by being fastened, by support means, to the lower fastening points (18, 28) of the side catenaries (16) and the vertical or almost vertical curtain ropes (15).

8. Rotatable curtain antenna system according to claim 7, **characterised** thereby that all lower fastening points (18, 28) of two antenna curtains (10, 11) are fastened unyieldingly to the lower cantilever arms (4), that the lower fastening points (18) of the side catenaries (16) of eventually existing further antenna curtains (12) are connected to the lower cantilever arms (4) by means of yielding tensioning devices (32), that the lower fastening points (18) of the vertical or almost vertical curtain ropes (15) of eventually existing further antenna curtains (12) are fastened unyieldingly to the lower cantilever arms (4), and that the lower cantilever arms (4) have that position of their centre of gravity which produces such rope forces in the curtain ropes (15, 16) connected to the lower fastening points (18, 28) that the antenna curtains (10, 11, 12) are, under the action of wind, deflected approximately parallel to each other.

## Revendications

1. Système d'antenne rideau rotatif, de préférence pour l'omission d'une puissance d'émission élevée sur la plage des ondes courtes, comportant au moins deux rideaux d'antennes (10, 11, 12), un fût central de mât (1) qui peut tourner autour de son axe longitudinal, qui est muni dans sa partie inférieure et dans sa partie supérieure de chaque fois deux bras opposés (4,6), les bras supérieurs étant essentiellement fixés au fût de mât, tandis que les bras inférieurs présent à leur extrémité intérieure une fixation articulée au fût de mât, les bras étant équipés de moyens support servant à soutenir les rideaux d'antennes et chacun des rideaux étant muni de deux caténaires extérieurs (16) qui servent à supporter et à tendre les câbles de rideau horizontaux, dont les points d'ancrage inférieurs sont reliés chacun à un moyen support se situant sur un bras inférieur et dont les extrémités supérieurs sont reliées chacune à un moyen support se situant sur un bras supérieur, et muni d'un caténaire supérieur (17) qui sert à supporter et à tendre les câbles de rideau verticaux ou presque verticaux, dont les extrémités sont fixées chacune à un moyen support se situant sur un bras supérieur, au moins un caténaire extérieur (16) d'au moins un rideau d'antenne (10, 11, 12) et le caténaire supérieur correspondant (17) étant reliés entre eux et au bras supérieur par un renvoi de câble (19) dont l'axe-palier (20) est monté sur le bras supérieur correspondant (6), **caractérisé par le fait que** le renvoi de câble (19) est composé de deux poulies pivotantes (23, 24) fixées entre elles et dont l'axe-palier (20) est monté sur le bras supérieur correspondant (6), à l'un desquels est fixé le caténaire extérieur (16) et à l'autre desquels est fixé le caténaire supérieur (17) du rideau d'antenne correspondant, les deux câbles entourant chacun leur poulie respective dans la direction opposée de l'autre avec au moins les longueurs nécessaires de câble se dévidant de la poulie respective par déviations extrémales de l'antenne rideau correspondante et les rayons effectifs R1 et R2 des deux poulies (23, 24) étant inversement proportionnels à des forces de traction de câbles F1 et F2 dans les deux câbles (16, 17) fixés à ces deux poulies dont le rapport F1/F2 assure un bon fonctionnement de l'antenne rideau en cas de déviation sous l'action du vent.

2. Système d'antenne rideau rotatif selon la revendication 1, **caractérisé par le fait que** le renvoi de câble (19) est constitué par une poulie pivotante (21) montée sur un axe-palier (20), transportant un câble ininterrompu (22) se poursuivant d'un coté par le caténaire extérieur (16) et de l'autre par le caténaire supérieur (17).

3. Système d'antenne rideau rotatif selon la revendication 1, **caractérisé par le fait que** le renvoi de câble (19) est constitué par un levier angulaire à deux bras (25) pivotant, monté sur l'axe-palier (20), à l'un desquels bras (26) est montéle caténaire extérieur (16) et à l'autre bras (27) le caténaire supérieur (17) du rideau d'antenne correspondant, la position moyenne du levier angulaire (25) étant telle que l'un des deux bras (26) ait une position à peu près orthogonale par rapport au caténaire extérieur qui y est monté et que l'autre bras (27) ait une position à peu près orthogonale par rapport au caténaire supérieur qui y est monté et les longueurs (L1, L2) des deux bras de levier (26, 27) étant inversement proportionnelles aux forces de traction de câbles F1 et F2 dans les câbles (16, 17) fixés respectivement, dont le rapport F1/F2 assure un bon fonctionnement du rideau d'antenne en cas de déviation sous l'action du vent.

4. Système d'antenne rideau rotatif selon au moins une des revendications 1 à 3, **caractérisé par le fait que** les bras inférieurs (4) sont équipés chacun d'un joint de torsion situé sur le fût du mât (1) ou à proximité permettant une rotation du bras autour de son axe longitudinal.

5. Système d'antenne rideau rotatif selon au moins une des revendications 1 à 3, **caractérisé par le fait que** les bras inférieurs (4) sont faits d'une structure plane en treillis, essentiellement horizontale, équipée de traverses (30) sur lesquelles se situent des moyens support pour des points de fixation inférieurs (18) des rideaux d'antennes (10, 11, 12).

6. Système d'antenne rideau rotatif selon la revendication 5, **caractérisé par le fait que** les membrures principales (29) des structures planes en treillis des bras inférieurs (4) sont exécutées sous forme de structure en treillis dans l'espace avec trois ou quatre membrures et que les barres restantes (30, 31) des bras inférieurs (4) ont une fixation articulée aux membrures principales (29), se dont il résulte qu'elles seront principalement sollicitées dans le travail de flexion, non dans celui de torsion.

7. Système d'antenne rideau rotatif selon au moins une des revendications 4 à 6, **caractérisé par le fait que** les bras inférieurs (4) ne sont portés que par le seul fait que chacun d'entre eux est fixé par des moyens support aux points de fixations inférieurs (18, 28) des caténaires extérieurs (16) et des câbles de rideau verticaux ou presque verticaux (15).

8. Système d'antenne rideau rotatif selon la revendication 7, **caractérisé par le fait que** tous les points de fixation inférieurs (18, 28) de deux rideaux d'antennes (10, 11) sont fixés fermement aux bras inférieurs (4), que les points de fixations inférieurs (18) des caténaires extérieurs (16) des autres rideaux d'antennes éventuels (12) sont relier aux bras inférieurs (4) par des dispositifs tendeur souple (32), que les points de fixation inférieurs (18) des câbles verticaux ou presque verticaux (15) des autres rideaux d'antennes éventuels (12) sont fixés fermement aux bras inférieurs (4), et que les bras inférieurs (4) présentent, de leur centre de gravité, la position qui provoquera dans les câbles de rideau (15, 16) reliés aux points de fixation inférieurs (18, 28) des forces de traction de câbles aptes à engendrer une excursion à peu près parallèle des rideaux d'antennes (10, 11, 12) sou l'action du vent.
